# EUROPÄISCHE PATENTSCHRIFT

(11) **EP 2 452 779 B1**
(45) Veröffentlichungstag und Bekanntmachung des Hinweises auf die Patenterteilung: **24.04.2013**
(21) Anmeldenummer: 10191368.9
(22) Anmeldetag: 16.11.2010
(51) Int. Cl.: B24B 21/00, B24B 21/20, B24B 49/00, B24B 35/00

(54) **Einrichtung zur Erfassung des Vorschubs eines Finishbands**
Device for determining the feed rate of a finishing belt
Dispositif de détection de l'avancée d'une bande de finition

(43) Veröffentlichungstag der Anmeldung: 16.05.2012
(73) Patentinhaber: Supfina Grieshaber GmbH & Co. KG, 77709 Wolfach (DE)
(72) Erfinder: Schuler, Lars, 77756 Hausach (DE)
(74) Vertreter: Dreiss

(56) Entgegenhaltungen:
- DE-A1- 19 905 139
- US-A- 6 006 843
- US-B1- 6 482 072

## Beschreibung

Die Erfindung betrifft eine Einrichtung zur Erfassung des Vorschubs eines Finishbands.

Aus der DE 199 05 139 A1 ist es bekannt, bei Vorrichtungen zur Feinbearbeitung von im Wesentlichen zylindrischen Werkstückoberflächen Sensoren für das Überwachen eines Bandtransports vorzusehen.

Aus der US 6,482,072 B1 ist eine Sensoreinrichtung zur Erfassung des Vorschubs eines bandförmigen Poliermaterials bekannt, welche eine Rolle zur Anlage gegen das Poliermaterial und einen Encoder zur Erfassung der Drehbewegung der Rolle umfasst.

Der vorliegenden Erfindung liegt die Aufgabe zugrunde, eine Einrichtung zur Erfassung des Vorschubs eines Finishbands anzugeben, welche bei hoher Zuverlässigkeit eine genaue Erfassung des Finishbandvorschubs ermöglicht.

Diese Aufgabe wird bei einer Einrichtung zur Erfassung des Vorschubs eines Finishbands erfindungsgemäß gelöst mit den Merkmalen des Anspruchs 1.

Bei der erfindungsgemäßen Einrichtung ist ein Anlageabschnitt vorgesehen, welcher durch eine Bewegung des Finishbands bewegbar angetrieben ist. Die Bewegung des Anlageabschnitts ist bewegungsgekoppelt mit einem Referenzabschnitt, der mit einem insbesondere ortfesten Sensor zusammenwirkt oder mit einem Sensor, der mit einem insbesondere ortsfesten Referenzabschnitt zusammenwirkt. Bevorzugt ist es, dass der Referenzabschnitt mit dem Anlageabschnitt bewegungsgekoppelt ist und dass der Sensor ortsfest ist.

Dadurch, dass sowohl ein Anlageabschnitt als auch ein Referenzabschnitt bereitgestellt wird, ist die Bewegungsübertragung des Finishbands auf den Anlageabschnitt unabhängig von der Funktion der Sensoreinrichtung. Hierdurch ist eine besonders zuverlässige Übertragung der Bewegung des Finishbands auf den Anlageabschnitt möglich. Durch die separat von dem Anlageabschnitt bereit gestellte Sensoreinrichtung kann eine besonders genaue Erfassung des Vorschubs des Finishbands erfolgen. Hierfür genügt es, dass der Anlageabschnitt mit dem Referenzabschnitt oder mit dem Sensor bewegungsgekoppelt ist.

Besonders bevorzugt ist es, wenn mittels der Sensoreinrichtung sich kontinuierlich ändernde Sensorsignale erzeugbar sind. Beispielsweise kann die Sensoreinrichtung in Abhängigkeit des Zusammenwirkens mit dem Referenzabschnitt analoge Signale erzeugen. Diese können bei Bedarf in digitale Signale umgewandelt werden.

Erfindungsgemäß handelt es sich bei der Sensoreinrichtung um eine Wegmesseinrichtung oder einer Abstandsmesseinrichtung. Beispielsweise kann mittels der Sensoreinrichtung ein von dem Referenzabschnitt oder ein von einem Teil des Referenzabschnitts zurückgelegter Weg erfasst werden; oder es kann ein Abstand zwischen dem Referenzabschnitt und dem Sensor oder zwischen einem Teil des Referenzabschnitts und dem Sensor erfasst werden. Beide Möglichkeiten erlauben eine zuverlässige und genaue Erfassung der Relativlage zwischen dem Referenzabschnitt und dem Sensor. Durch die Bewegungskopplung des Referenzabschnitts oder des Sensors mit dem Anlageabschnitt ist es möglich, von der Bewegung des Referenzabschnitts oder des Sensors auf eine Bewegung des Anlageabschnitts und somit des Finishbands zu schließen.

Eine besonders einfache Einrichtung zur Erfassung des Vorschubs eines Finishbands ergibt sich, wenn der Anlageabschnitt und der Referenzabschnitt miteinander synchron bewegbar sind. Hierdurch wird die Genauigkeit der Einrichtung weiter verbessert.

Ein besonders einfacher Aufbau ergibt sich, wenn der Referenzabschnitt und der Anlageabschnitt von demselben Bauteil gebildet sind oder von einer Baugruppe mit relativ zueinander unbewegbaren Bauteilen. Dies hat den Vorteil, dass eine Bewegung des Referenzabschnitts oder des Sensors unmittelbar mit einer Bewegung des Anlageabschnitts korrespondiert.

Bei einer bevorzugten Ausführungsform der Erfindung ist vorgesehen, dass der Anlageabschnitt und der Referenzabschnitt um eine gemeinsame Drehachse drehbar sind. Hierdurch kann eine kompakte Einrichtung geschaffen werden, welche es erlaubt, den Anlageabschnitt durch einen Vorschub des Finishbands drehbar um eine Drehachse anzutreiben, sodass dann auch der Referenzabschnitt um dieselbe Drehachse dreht.

Bevorzugt ist es ferner, wenn der Anlageabschnitt in Form einer kreiszylindrischen Anlagefläche gebildet ist. Hierdurch sind die Lage und der Verlauf des Finishbands von einer Drehlage des Anlageabschnitts unabhängig.

Vorzugsweise handelt es sich bei dem Referenzabschnitt um eine Referenzfläche, die entlang ihres Verlaufs unterschiedliche Krümmungsradien aufweist. Dies ermöglicht eine besonders einfache Erzeugung sich kontinuierlich ändernder Sensorsignale und somit eine besonders genaue Erfassung des Vorschubs des Finishbands.

Ein besonders einfacher Aufbau der Einrichtung ergibt sich, wenn die Referenzfläche mittels einer Kurvenscheibe gebildet ist. Vorzugsweise handelt es sich bei der Referenzfläche der Kurvenscheibe um eine nach radial außen weisende Oberfläche.

Die Erfindung betrifft ferner eine Vorrichtung zur finishen Bearbeitung eines Werkstücks, umfassend eine vorstehend beschriebene Einrichtung zur Erfassung des Vorschubs eines Finishbands und eine Antriebeinrichtung zur Zuführung von Finishband von einem Finishbandvorrat zu mindestens einer Werkstückwirkstelle. Bei einer solchen Vorrichtung ist es möglich, die erfindungsgemäße Einrichtung zur Erfassung des Vorschubs eines Finishbands auch dafür zu verwenden, feststellen zu können, dass ein Finishbandvorrat aufgebraucht ist und/oder dass ein Finishband gerissen ist. Hierfür können die Zustände der Einrichtung zur Erfassung des Vorschubs des Finishbands und der Antriebseinrichtung miteinander abgeglichen und überwacht werden.

Vorzugsweise weist die Vorrichtung zur finishen Bearbeitung eines Werkstücks eine Signalausgabeeinrichtung zur Ausgabe eines Warnsignals auf, welches auslösbar ist, wenn die Einrichtung zur Erfassung des Vorschubs des Finishbands ein konstantes Sensorsignal erzeugt, obwohl die Antriebseinrichtung aktiv ist. Auf diese Weise kann dem Bedienpersonal einer Finish-Vorrichtung signalisiert werden, dass ein Finishbandvorrat verbraucht und/oder dass ein Finishband gerissen ist.

Die Überwachung der Aktivität der Antriebseinrichtung kann beispielsweise dadurch erfolgen, dass der Betriebszustand eines Antriebsmotors überwacht wird, welcher über entsprechende Antriebselemente das Finishband von einem Finishbandvorrat abzieht.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Figur 1: eine Vorderansicht einer Ausführungsform einer Vorrichtung zur bandfinishenden Bearbeitung eines Werkstücks, wobei die Vorrichtung eine Einrichtung zur Erfassung des Vorschubs eines Finishbands umfasst;
- Figur 2: eine vergrößerte Ansicht der Einrichtung gemäß Figur 1; und
- Figur 3: eine Seitenansicht der Einrichtung gemäß Figur 2.

Eine Ausführungsform einer Vorrichtung zur finishenden Bearbeitung eines Werkstücks ist in Figur 1 dargestellt und dort insgesamt mit dem Bezugszeichen 10 bezeichnet. Die Vorrichtung 10 umfasst ein Maschinengestell 12 und zwei Arme oder Zangen 14 bzw. 16, welche um jeweils zugeordnete Schwenkachsen 18 bzw. 20 verschwenkbar sind. Zum Schwenkantrieb der Arme 14 und 16 können jeweils separate Antriebe vorgesehen sein; oder es kann ein gemeinsamer Zangenantrieb vorgesehen sein, wobei die Bewegung der Arme 14 und 16 miteinander gekoppelt ist, beispielsweise mittels eines Koppelglieds 22, welches eine Schwenkbewegung eines der Arme 14 auf den anderen Arm 16 überträgt.

Die Arme 14 und 16 weisen an ihren freien Enden 24 bzw. 26 mit den Armen verbundene Andrückelemente 28 bzw. 30 auf. Die Andrückelemente 28 und 30 weisen gekrümmte Konturflächen 32 und 34 auf, welche dem Umfang eines finishend zu bearbeitenden Werkstücks 36 angepasst sind. Das Werkstück 36 ist um eine Werkstückachse 38 drehbar oder schwenkbar antreibbar. Optional ist das Werkstück auch in Verlaufsrichtung der Werkstückachse 38 oszillierend (also hin- und herschwingend) antreibbar.

Die Vorrichtung 10 umfasst ferner einen Vorrat 40 für ein Finishband 42, dessen Verlauf mittels einer strichdoppelpunktierten Linie dargestellt ist. Bei dem Vorrat 40 handelt es sich beispielsweise um eine Rolle, auf welcher Finishband aufgerollt ist und von welcher das Finishband abrollbar ist.

Ausgehend von dem Vorrat 40 durchläuft das Finishband 42 eine weiter unten detaillierter beschriebene Einrichtung 44 zur Erfassung des Vorschubs des Finishbands 42 in einer Vorschubrichtung 46. Hiervon ausgehend wird das Finishband 42 mittels einer Umlenkrolle 48 umgelenkt und einer ersten Werkstückwirkstelle 50 zugeführt, welche sich entlang eines Teils des Umfangs einer Oberfläche 52 des zu bearbeitenden Werkstücks 36 und entlang der Konturfläche 34 erstreckt. Am Ausgang der Werkstückwirkstelle 50 ist das Finishband 42 bezogen auf die Werkstückachse 38 in etwa nach radial außen zu einer Umlenkrolle 54 geführt. Von der Umlenkrolle 54 ausgehend gelangt das Finishband 42 zu einer zweiten Werkstückwirkstelle 56 entlang eines Teils des Umfangs der Oberfläche 52 des Werkstücks 36 und entlang der Konturfläche 32. Von dem Ausgang der Werkstückwirkstelle 56 gelangt das Finishband zu einer weiteren Umlenkrolle 58 und von dort aus zu einem Sammler 60 für verbrauchtes Finishband.

Zum Antrieb des Finishbands 42 in Vorschubrichtung 46 ist eine Antriebseinrichtung 62 vorgesehen, welche in Vorschubrichtung 46 gesehen der letzten Werkstückwirkstelle 56 nachgeschaltet ist und das Finishband 42 ziehend antreibt. Hierfür sind beispielsweise zwei Antriebsrollen 64 vorgesehen, welche kraftschlüssig an einer Vorderseite 66 und an einer Rückseite 68 des Finishbands 42 anliegen und bei Drehung der Antriebsrollen 64 das Finishband 42 von dem Finishbandvorrat 40 abziehen.

Zur bandfinishenden Bearbeitung des Werkstücks 36 wird der Werkstückwirkstelle 50 ein frischer Bandabschnitt zugeführt, wodurch ein entsprechend langer Bandabschnitt zu dem Finishbandsammler 60 zugeführt wird. Während der Bearbeitung des Werkstücks 36 wird dieses mittels eines an sich bekannten und daher nicht dargestellten Antriebs rotierend um die Werkstückachse 38 angetrieben. Gegebenenfalls wird das Werkstück 36 zusätzlich oszillierend in zu der Werkstückachse 38 paralleler Richtung angetrieben. Die Vorderseite 66 des Finishbands 42 ist mit einem finishend wirkenden Material versehen, welches mittels der Konturflächen 32 und 34 der Andrückelemente 28 und 30 gegen die Oberfläche 52 des Werkstücks 36 gedrückt wird.

Wenn das Finishband 42 im Bereich einer Werkstückwirkstelle 50 und/oder 56 verbraucht ist, wird mittels der Antriebseinrichtung 62 frisches Finishband 42 nachgezogen. Die Länge des nachgezogenen Finishbands 42 wird mittels der nachfolgend beschriebenen Einrichtung 44 erfasst (vergleiche Figuren 2 und 3).

Die Einrichtung 44 weist ein Bauteil 70 auf, das um eine insbesondere ortsfeste Drehachse 72 drehbar gelagert ist.

Das Bauteil 70 weist einen Anlageabschnitt 74 zur Anlage an das Finishband 42 auf. Der Anlageabschnitt 74 ist durch eine kreiszylindrische Anlagefläche 76 gebildet, welche entlang eines Teils ihres Umfangs von dem Finishband 42 umschlungen ist und welche an der Rückseite 68 des Finishbands 42 anliegt. Zur Bereitstellung eines Umschlingungswinkels sind eingangs bzw. ausgangs der Einrichtung 44 zusätzliche Umlenkrollen 78 bzw. 80 vorgesehen.

Das Bauteil 70 umfasst einen Referenzabschnitt 82, welcher entlang der Drehachse 72 gesehen neben dem Anlageabschnitt 74 angeordnet ist und welcher gemeinsam mit dem Anlageabschnitt um die Drehachse 72 verdrehbar ist. Der Referenzabschnitt 82 ist in Form einer um die Drehachse 72 drehbaren Kurvenscheibe 84 gebildet.

Die Kurvenscheibe 84 weist umfangsseitig nach radial außen weisend eine Referenzfläche 86 auf. Der Abstand der Referenzfläche 86 zu der Drehachse 72 variiert in Drehrichtung gesehen zwischen einem kleinsten Abstand 88 und einem größten Abstand 90. Somit ist jeder möglichen Drehlage des Bauteils 70 ein eigener Abstand der Referenzfläche 86 zu der Drehachse 72 zugeordnet. Hierdurch kann ein ortsfester Sensor 92 in Abhängigkeit der Drehlage des Bauteils 70 entsprechend unterschiedliche Abstände der Referenzfläche 86 zu einer Sensorwirkfläche 94 erfassen.

Der Sensor 92 und der Referenzabschnitt 82 bilden gemeinsam eine Sensoreinrichtung 96. Bei dem dargestellten Ausführungsbeispiel handelt es sich bei der Sensoreinrichtung 96 um eine Abstandsmesseinrichtung.

Wenn das Finishband 42 in Vorschubrichtung 46 von dem Finishbandvorrat 40 abgezogen wird, überträgt das Finishband 42 seine Bewegung auf die Anlagefläche 76. Hierdurch wird das Bauteil 70 um die Drehachse 72 verdreht, sodass sich mit der Verdrehung einhergehend der Abstand zwischen der Referenzfläche 86 und der Wirkfläche 94 des Sensors 92 verändert. Die Größe dieser Veränderung korrespondiert mit einem entsprechenden Vorschubweg des Finishbands 42.

Wenn das Bauteil 70 eine in den Figuren 2 und 3 dargestellte Drehlage erreicht hat, bei welcher die Wirkfläche 94 des Sensors 92 einen Sprung von dem kleinsten Abstand 88 der Referenzfläche 86 zu der Drehachse 72 zu dem größten Abstand 90 der Referenzfläche 86 zu der Drehachse 72 erfasst, und anschließend diese Drehlange ein weiteres Mal erfasst, geht dies mit einem Vorschub des Finishbandes 42 entsprechend einer Länge einher, welche dem Umfang der kreiszylindrischen Anlagefläche 76 entspricht. Durch den sich kontinuierlich ändernden Abstand der Referenzfläche 86 zu der Drehachse 72 ändert sich auch der Abstand zwischen der Wirkfläche 94 und der Referenzfläche 86 kontinuierlich, sodass beliebige Vorschublängen mit größtmöglicher Genauigkeit erfasst werden können.

Um den Werkstückwirkstellen 50 und 56 frisches Finishband zuführen zu können, werden die Arme 14 und 16 aus ihrer in Figur 1 dargestellten Lage bezogen auf die Werkstückachse 38 nach radial außen um die Schwenkachsen 18 und 20 verschwenkt, sodass die Konturflächen 32 und 34 nicht mehr gegen die Werkstückoberfläche 52 gedrückt werden. In diesem Zustand kann die Antriebseinrichtung 62 angesteuert werden, um das Finishband 42 nachzuziehen. Hierbei kann der Zustand der Antriebseinrichtung 62 erfasst werden. Ist die Antriebseinrichtung 62 aktiv und wird gleichzeitig mittels der Einrichtung 44 kein Vorschub des Finishbands 42 erfasst, kann darauf geschlossen werden, dass das Finishband 42 gerissen ist oder dass das Finishband 42 vollständig von dem Finishbandvorrat 40 abgezogen ist. Für diesen Fall kann mittels einer (in der Zeichnung nicht dargestellten) Signalausgabeeinrichtung, beispielsweise in Form einer Warnlampe, ein Warnsignal ausgegeben werden.

## Patentansprüche

1. Einrichtung (44) zur Erfassung des Vorschubs eines Finishbands (42), mit einem Anlageabschnitt (74) zur Anlage an das Finishband (42), wobei der Anlageabschnitt (74) bewegbar und eine Bewegung des Finishbands (42) auf den Anlageabschnitt (74) übertragbar ist, und mit einer Sensoreinrichtung (96), welche einen Sensor (92) und einen mit dem Sensor (92) zusammenwirkenden Referenzabschnitt (82) umfasst, wobei der Referenzabschnitt (82) oder der Sensor (92) mit dem Anlageabschnitt (74) bewegungsgekoppelt ist, **dadurch gekennzeichnet, dass** die Sensoreinrichtung (96) in Form einer Wegmesseinrichtung oder einer Abstandsmesseinrichtung ausgebildet ist und dass der Referenzabschnitt (82) in Form einer Referenzfläche (86) gebildet ist, die entlang ihres Verlaufs unterschiedliche Krümmungsradien aufweist.

2. Einrichtung (44) nach Anspruch 1, **dadurch gekennzeichnet, dass** mittels der Sensoreinrichtung (96) sich kontinuierlich ändernde Sensorsignale erzeugbar sind.

3. Einrichtung (44) nach einem der voranstehenden Ansprüche, **dadurch gekennzeichnet, dass** der Anlageabschnitt (74) und der Referenzabschnitt (82) miteinander synchron bewegbar sind.

4. Einrichtung (44) nach einem der voranstehenden Ansprüche, **dadurch gekennzeichnet, dass** der Referenzabschnitt (82) und der Anlageabschnitt (74) von demselben Bauteil (70) gebildet sind oder von einer Baugruppe mit relativ zueinander unbewegbaren Bauteilen.

5. Einrichtung (44) nach einem der voranstehenden Ansprüche, **dadurch gekennzeichnet, dass** der Anlageabschnitt (74) und der Referenzabschnitt (82) um eine gemeinsame Drehachse (72) drehbar sind.

6. Einrichtung (44) nach einem der voranstehenden Ansprüche, **dadurch gekennzeichnet, dass** der Anlageabschnitt (74) in Form einer kreiszylindrischen Anlagefläche (76) gebildet ist.

7. Einrichtung (44) nach einem der voranstehenden Ansprüche, **dadurch gekennzeichnet, dass** die Referenzfläche (86) mittels einer Kurvenscheibe (84) gebildet ist.

8. Vorrichtung (10) zur finishenden Bearbeitung eines Werkstücks, umfassend eine Einrichtung (44) nach einem der voranstehenden Ansprüche zur Erfassung des Vorschubs eines Finishbands (42) und eine Antriebseinrichtung (62) zur Zuführung von Finishband (42) von einem Finishbandvorrat (40) zu mindestens einer Werkstückwirkstelle (50, 56).

9. Vorrichtung (10) nach Anspruch 8, umfassend eine Signalausgabeeinrichtung zur Ausgabe eines Warnsignals, welches auslösbar ist, wenn die Einrichtung (44) zur Erfassung des Vorschubs des Finishbands (42) ein konstantes Sensorsignal erzeugt, obwohl die Antriebseinrichtung (62) aktiv ist.

## Claims

1. A device (44) for determining the feed rate of a finishing belt (42), having a bearing segment (74) for placement onto the finishing belt (42), whereby the bearing segment (74) is movable, and the motion of the finishing belt (42) may be transmitted to the bearing segment (74), and having a sensor device (96), which includes a sensor (92) and a reference segment (82) that cooperates with the sensor (92), whereby the reference segment (82) or the sensor (92) is coupled to the bearing segment (74) so as to permit motion, **characterized in that** the sensor device (96) is configured in the form of a path measuring device or a distance measuring device, and **in that** the reference segment (82) is configured in the form of a reference surface (86), which over its length has various radii of curvature.

2. The device (44) as recited in Claim 1, **characterized in that** the sensor device (96) can generate continuously changing sensor signals.

3. The device (44) as recited in any of the preceding claims, **characterized in that** the bearing segment (74) and the reference segment (82) can move synchronously with each other.

4. The device (44) as recited in any of the preceding claims, **characterized in that** the reference segment (82) and the bearing segment (74) are formed by the same component (70) or by an assembly having components that are immovable with regard to each other.

5. The device (44) as cited in any of the preceding claims, **characterized in that** the bearing segment (74) and the reference segment (82) rotate about a common axis (72).

6. The device (44) as recited in any of the preceding claims, **characterized in that** the bearing segment (74) is configured in the form of a circular cylindrical bearing surface (76).

7. The device (44) as recited in any of the preceding claims, **characterized in that** the reference surface (86) is formed by a cam disc (84).

8. An apparatus (10) for the finishing processing of a work piece, comprising a device (44) as recited in any of the preceding claims for determining the feed rate of a finishing belt (42) and a drive device (62) for feeding the finishing belt (42) from a finishing belt supply (40) to at least one work-piece working area (50, 56).

9. The apparatus (10) as recited in Claim 8, comprising a signal generating device for generating a warning signal, which can be triggered if the device (44) for determining the feed rate of the finishing belt (42) generates a constant sensor signal, even though the drive device (62) is active.

## Revendications

1. Dispositif (44) de détection de l'avance d'une bande de finition (42), comprenant une portion d'appui (74) pour s'appliquer sur ladite bande de finition (42), ladite portion d'appui (74) pouvant être déplacée et un mouvement de la bande de finition (42) pouvant être transmis à la portion d'appui (74), ainsi qu'un dispositif à capteur (96) qui comprend un capteur (92) et une portion de référence (82) agissant de concert avec ledit capteur (92), ladite portion de référence (82) ou ledit capteur (92) étant couplé(e) en mouvement avec ladite portion d'appui (74), **caractérisé par le fait que** ledit dispositif à capteur (96) est réalisé sous forme d'un dispositif de mesure de déplacement ou d'un dispositif de mesure de distance et que ladite portion de référence (82) est réalisée sous forme d'une surface de référence (86) qui présente des rayons de courbure différents suivant son allure.

2. Dispositif (44) selon la revendication 1, **caractérisé par le fait que** des signaux de capteur variant de façon continue peuvent être générés au moyen dudit dispositif à capteur (96).

3. Dispositif (44) selon l'une quelconque des revendications précédentes, **caractérisé par le fait que** ladite portion d'appui (74) et ladite portion de référence (82) peuvent être déplacées en synchronisme l'une avec 1 autre.

4. Dispositif (44) selon l'une quelconque des revendications précédentes, **caractérisé par le fait que** ladite portion de référence (82) et ladite portion d'appui (74) sont constituées par le même composant (70) ou par un ensemble ayant des composants immobiles les uns par rapport aux autres.

5. Dispositif (44) selon l'une quelconque des revendications précédentes, **caractérisé par le fait que** ladite portion d'appui (74) et ladite portion de référence (82) peuvent tourner autour d'un axe de rotation (72) commun.

6. Dispositif (44) selon l'une quelconque des revendications précédentes, **caractérisé par le fait que** ladite portion d'appui (74) est réalisée sous forme d'une surface d'appui (76) cylindrique circulaire.

7. Dispositif (44) selon l'une quelconque des revendications précédentes, **caractérisé par le fait que** ladite surface de référence (86) est formée au moyen d'une came (84).

8. Dispositif (10) d'usinage de finition d'une pièce, comprenant un dispositif (44) selon l'une quelconque des revendications précédentes, de détection de l'avance d'une bande de finition (42) ainsi qu'un dispositif d'entraînement (62) pour amener de la bande de finition (42) depuis un stock de bande de finition (40) à au moins un endroit actif sur la pièce (50, 56).

9. Dispositif (10) selon la revendication 8, comprenant un dispositif de sortie de signaux pour fournir un signal avertisseur qui peut être déclenché si le dispositif (44) de détection de l'avance de la bande de finition (42) génère un signal constant de capteur bien que ledit dispositif d'entraînement (62) soit actif.
